# EUROPÄISCHE PATENTANMELDUNG

(11) **EP 0 336 137 A1**
(43) Veröffentlichungstag der Anmeldung: **11.10.1989**
(21) Anmeldenummer: 89104231.9
(22) Anmeldetag: 09.03.1989
(51) Int. Cl.: F02P 7/06, F02P 7/02, F02P 3/08

(54) **Schutzkappe für Zündspulen - Schaltgerät - Kombination**

(30) Priorität: 02.04.1988 DE 3811216
(71) Anmelder: ROBERT BOSCH GMBH, 70442 Stuttgart (DE)
(72) Erfinder: Söhner, Gerhard, Dipl.-Ing., D-7064 Geradstetten I/R (DE); Roth, Helmut, D-7141 Schwieberdingen (DE); Brammer, Hartmut, Dipl.-Ing., D-7143 Vaihingen/Enz (DE); Schleupen, Richard, Dipl.-Ing., D-7121 Grossingersheim (DE); Nübel, Karl-Heinz, Dipl.-Ing., D-7141 Schwieberdingen (DE)

(57) **Zusammenfassung**

Es wird eine Schutzkappe (13) für eine Zündspule (5) mit elektronischer Baueinheit (7) vorgeschlagen, die zum Schutz vor mechanischen und chemischen Umwelteinflüssen - sowie zur Verminderung von elektromagnetischer Störabstrahlung und Störeinstrahlung dient.

Die Schutzkappe (13) wird der zu schützenden Baueinheit (7) übergestülpt, sodaß das elektronische Schaltgerät (6), die elektronischen Anschlüsse (11), der Spulenkern (8), und die Leitungsverbindungen (12) durch eng anliegenden, formschlüssigen Sitz abgedichtet sind.

## Beschreibung

### Stand der Technik

Die Erfindung geht aus von einer Schutzkappe für Zündspulen nach der Gattung des Hauptanspruchs.

Aus der DE-OS 27 20 065 ist eine Zündspulen-Elektronik-Kombination bekannt, die in einem gemeinsamen, relativ aufwendig herzustellenden Gehäuse mit Deckel untergebracht ist. Der dort aufgeführte Deckel ist jedoch so ausgeführt, daß die Montage und Demontage zeitaufwendig ist. Weiterhin ist unvorteilhaft, daß dort zusätzliche Abdichtungen erforderlich sind. Bei einem Defekt an der Zündspule oder nur eines elektronischen Bauelementes muß ggf. die gesamte Baueinheit gewechselt werden.

### Vorteile der Erfindung

Die erfindungsgemäße Schutzkappe mit den kennzeichnenden Merkmalen des Hauptanspruchs hat demgegenüber den Vorteil, daß kompliziert gestaltete Gehäuseteile zur Aufnahme der Zündspule und elektronischer Baueinheit entbehrlich sind und eine einfache Montage möglich ist. Dazu wird kein Werkzeug benötigt.

Durch die in den Unteransprüchen aufgeführten Maßnahmen werden vorteilhafte Weiterbildungen und Verbesserungen der im Hauptanspruch angegebenen Schutzkappe möglich.

Auch ist durch einen elektrisch und/oder magnetisch leitfähigen Überzug auf der Oberfläche der Schutzkappe eine Abschirmwirkung gegen Umwelteinflüsse sowie gegen elektromagnetische Ein- und Abstrahlungen zu erzielen.

### Zeichnung

Ein Ausführungsbeispiel der Erfindung ist in der Zeichnung dargestellt und in der nachfolgenden Beschreibung näher erläutert. Es zeigen
Figur 1 eine Ansicht der Baueinheit aus Zündspule und Schaltgerät und Schutzkappe im Längsschnitt,
Figur 2 die Ansicht der Baueinheit von oben, in der Ebene II-II aus Figur 1 geschnitten.

### Beschreibung des Ausführungsbeispieles

In Figur 1 ist eine aus Zündspule 5 und einem elektronischen Schaltgerät 6 bestehende Baueinheit 7 dargestellt. Erkennbar sind ein Spulenkern 8 der Zündspule 5, ein Hochspannungsanschluß 9, der darüberliegende Hochspannungsdom 17 zum Anschluß eines nicht dargestellten Hochspannungskabels und die elektrischen Anschlüsse 11 der primären Wicklung der Zündspule 5 sowie die abgedeckten Leitungsverbindungen 12.

Die Schutzkappe 13, die aus Kunststoff bestehen kann, krallt sich mit einer Randwulst 14 an einem überstehenden Teil des Spulenkernes 8 fest, und kann somit leicht übergestülpt und ebenso leicht wieder abgenommen werden. Die Öffnung 10 schmiegt sich an den Hochspannungsdom 17 an.

In Figur 2 ist dargestellt, wie sich die geschlitzte Schutzkappe 13 an die zu schützende Baueinheit 7 schmiegt und mittels eines Druckknopfes 15 befestigt ist.

Die erfindungsgemäße Schutzkappe 13 dichtet die elektrischen Anschlüsse 11 zwischen dem elektronischen Schaltgerät 6, der Zündspule 5, die spannungsführenden Leitungsverbindungen 12 und den Spulenkern 8 ab. Es ist weiterhin dargestellt, daß die Schutzkappe 13 in einem Teilbereich einen Schlitz 16 aufweist und dort beispielsweise durch einen Druckknopf 15 zusammengehalten wird.

Wie in der Abbildung 1 gestrichelt dargestellt ist, kann die Schutzkappe 13 so weit vorgezogen sein, daß die Durchführung 18 direkt das nicht dargestellte Hochspannungskabel umschließt.

## Patentansprüche

1. Elastische Schutzkappe aus Kunststoff für Zündanlagen, bei der eine Zündspule mit einem elektronischen Schaltgerät zu einer Baueinheit zusammengefaßt sind, dadurch gekennzeichnet, daß die Schutzkappe (13) so ausgebildet ist, daß sie sowohl das elektronische Schaltgerät (6) als auch die Zündspule (5) der Baueinheit (7) und deren elektrische Anschlüsse (11) und Leitungsverbindungen (12) zwischen Zündspule (5) und elektronischem Schaltgerät (6) wenigstens teilweise umschließt.

2.Schutzkappe nach Anspruch 1, dadurch gekennzeichnet, daß das Material elektrisch und/oder magnetisch leitfähig ist oder einen leitfähigen Überzug aufweist.

3.Schutzkappe nach einem der vorherigen Ansprüche, dadurch gekennzeichnet, daß sie einen geschlitzten Bereich aufweist, der an mindestens einer Stelle mit einem Druckknopf (15) verschließbar ist.

4. Schutzkappe nach Anspruch 1, dadurch gekennzeichnet, daß ihr Material durch die Elastizität auf der zu schützenden Baueinheit (7) zu verrasten ist.

5.Schutzkappe nach einem der vorherigen Ansprüche, dadurch gekennzeichnet, daß sie zumindest stellenweise mit einer Randwulst (14) um einen Rand der Baueinheit (7) herumgreift.
